# EUROPÄISCHE PATENTANMELDUNG

(11) **EP 2 378 226 A1**
(43) Veröffentlichungstag der Anmeldung: **19.10.2011**
(21) Anmeldenummer: 10405081.0
(22) Anmeldetag: 19.04.2010
(51) Int. Cl.: F25D 17/04, F25D 21/08

(54) **Kühlschrank**

(71) Anmelder: Forster Küchen- & Kühltechnik AG, 9320 Arbon (CH)
(72) Erfinder: Oechsle Hans-Peter, 6830 Rankweil (AT)
(74) Vertreter: Luchs, Willi

(57) **Zusammenfassung**

Ein Kühlschrank weist mindestens zwei übereinander angeordnete Kühlfächer (2; 3) auf, von denen eines als ein Tiefkühlfach (2) ausgebildet ist. Zudem ist mindestens ein einen Teil eines Kühlkreislaufes bildender Verdampfer (10) vorgesehen. Die Kühlfächer (2; 3) sind mittels einer über den gemeinsamen Verdampfer (10) anhand eines Ventilators umgewälzten Kühlluft kühlbar, wobei der Verdampfer (10) in einer separaten Verdampferkammer (5) untergebracht ist. Es sind Mittel zum Verschliessen und Öffnen von Verbindungswegen zwischen dieser Verdampferkammer (5) und den einzelnen Kühlfächern (2; 3) vorhanden. Zum Abtauen des Verdampfers (10) sind die Verbindungswege zu allen Kühlfächern (2; 3) verschliessbar und die Luft allein in der Verdampferkammer (5) zirkulierbar. Ausserdem sind Mittel zur vorübergehenden Erwärmung dieser Luft vorgesehen. Damit wird ein schneller Abtauvorgang in einfacher Weise erzielt.

## Beschreibung

Die Erfindung betrifft einen Kühlschrank gemäss dem Oberbegriff des Anspruches 1.

Kühlschränke mit mindestens zwei übereinander angeordneten Kühlfächern, von denen eines als ein Tiefkühlfach dient, sind allgemein bekannt. Ein Kühlschrank dieser Art ist beispielsweise in der CH 695 463 offenbart. Beim diesem Kühlschrank ist jedes der mit verschiedenen Temperaturen betriebenen Kühlfächer mit einem entsprechenden Verdampfer versehen, der einen Teil eines mit einem Kompressor und einem Kondensator ausgestatteten Kühlkreislaufes bildet.

Der vorliegenden Erfindung wurde die Aufgabe zugrundegelegt, den Kühlschrank der eingangs genannten Art als einen sogenannten No-Frost-Kühlschrank zu gestalten.

Die Aufgabe wird erfindungsgemäss durch einen Kühlschrank mit den Merkmalen des Anspruches 1 gelöst.

Weitere bevorzugte Ausgestaltungen des erfindungsgemässen Kühlschrankes bilden den Gegenstand der abhängigen Ansprüche.

Beim erfindungsgemässen Kühlschrank werden die Kühlfächer mittels einer über einen gemeinsamen Verdampfer anhand eines Ventilators umgewälzten Kühlluft gekühlt. Der Verdampfer ist in einer separaten Verdampferkammer untergebracht.

Dadurch, dass zum Abtauen des Verdampfers die Verbindungswege zwischen der Verdampferkammer und den einzelnen Kühlfächern verschlossen werden können und die Luft in Verdampferkammer allein zirkuliert, kann der Abtauvorgang schnell durchgeführt werden, insbesondere wenn die Luft in der Verdampferkammer vorübergehend erwärmt wird.

Die Erfindung wird nachfolgend anhand der Zeichnung näher erläutert. Es zeigen rein schematisch:
- Fig.1: ein Ausführungsbeispiel eines erfindungsgemässen Kühlschrankes von vorne im Schnitt;
- Fig. 2: den Kühlschrank nach Fig. 1 in einem Schnitt.

In Fig.1 und Fig.2 werden ein Kühlschrank 1 mit zwei übereinander angeordneten Kühlfächern 2, 3 gezeigt, von denen das untere als ein Tiefkühlfach 2 dient. Die Kühlfächer 2, 3 sind jeweils mit einer Tür 2a, 3a verschliessbar. An der Rückwand 4 des Tiefkühlfaches 2 grenzt eine separate Verdampferkammer 5 an, in der ein Verdampfer 10 im wesentlichen aufrecht angeordnet ist. Der Verdampfer 10 bildet einen Teil eines mit einem Kompressor und einem Kondensator ausgestatteten Kühlkreislaufes, die nicht näher gezeigt sind.

Die für die Kühlung vorgesehene Luft wird von oben in die Verdampferkammer 5 geführt. Sie strömt folglich durch einen Aussenteil 5a der Verdampferkammer 5 nach unten und dann von unten durch den Verdampfer 10 hindurch.

Im oberen Bereich einer die Verdampferkammer 5 vom Tiefkühlfach 2 vorhandenen Trennwand 11 ist eine Anzahl von Eintrittsöffnungen 12 vorgesehen, über welche die Kühlluft in das Tiefkühlfach 2 eingeleitet wird, wobei die mit Hilfe eines nicht näher dargestellten Ventilators im Tiefkühlfach 2 zirkulierende Kühlluft wiederum über eine Anzahl von im unteren Bereich der Trennwand 11 vorgesehenen Austrittsöffnungen 13 von unten in den Verdampfer 10 gelangt. Die Temperatur im Tiefkühlfach 2 wird gemessen und derart geregelt, dass beim Erreichen eines Sollwertes die Eintrittsöffnungen 12 verschlossen werden, vorzugsweise mit Hilfe eines angedeuteten steuerbaren Schiebers 14.

In einer oberen Wand 15 der Verdampferkammer 5 ist einerseits eine Anzahl von Anschlussöffnungen 18 vorgesehen, die zum oberen Kühlfach 3 führen, und anderseits eine Anzahl von Rückführöffnungen 17 für die im oberen Kühlfach 3 zirkulierende Kühlluft vorhanden. Auch diese Anschluss- und Rückführöffnungen 18, 17 sind vorzugsweise mittels eines Schiebers verschliessbar.

Bei Kühlschränken mit mehren Kühlfächern würde man zweckmässigerweise für jedes oberhalb des Tiefkühlfaches 2 vorgesehene Kühlfach entsprechende Anschluss- und Rückführöffnungen vorsehen.

Zum Abtauen des Verdampfers 10, das periodisch, beispielsweise jeweils nach 7 Stunden Kompressor-Arbeit oder alle 24 Stunden durchgeführt wird, werden die Verbindungswege zwischen der Verdampferkammer 5 und dem Tiefkühl- 2 als auch dem Kühlfach 3 (bei mehr als zwei Kühlfächern zu allen Kühlfächern) verschlossen, Die Eintrittsöffnungen 12 und die Austrittsöffnungen 13 beim Tiefkühlfach 2 werden mit Hilfe von Schiebern 14, 16 geschlossen, so dass in diesem keine Luftzirkulation stattfindet, und auch die Luftzirkulation im oberen Kühlfach 3 wird unterbunden. Die Anschlussöffnungen 18 zum oberen Kühlfach 3 (bzw. zum jeweiligen Kühlfach) werden durch eine Verbindungsleitung 20 an die Rückführöffnungen 17 angeschlossen und die Luftzirkulation beschränkt sich damit innerhalb der Verdampferkammer 5, bei dem die Luft durch den Aussenteil 5a nach unten, durch den Verdampfer 10 hindurch nach oben und über die Verbindungsleitung 20 wieder von oben in den Aussenteil 5a strömt. Zu diesem Zwecke sind in den Anschluss- bzw. Rückführöffnungen 18, 17 ansteuerbare Schliessorgane 18', 17', wie zum Beispiel Schieber, enthalten, welche die gewünschte Luftzirkulation bewirken.

Dadurch ist ein schnelles Abtauen des Verdampfers gewährleistet, insbesondere wenn die Luft in der Verdampferkammer 5 vorübergehend erwärmt wird, vorzugsweise durch eine im unteren Teil des Verdampfers 10 plazierten Heizschlange 19.

Die Erfindung ist mit dem obigen Ausführungsbeispiel ausreichend dargetan. Sie könnte aber noch in anderen Varianten veranschaulicht sein.

So ist die Anordnung der Verdampferkammer 5 an der Rückwand 4 des Tiefkühlfaches 2 nicht zwingend notwendig; sie könnte auch an einer Seitenwand desselben angrenzen oder gar einer der Wände des oberen Kühlfaches 3 zugeordnet sein. Die dargestellte Lösung ermöglicht jedoch eine besonders vorteilhafte Luftführung.

Auch die Mittel zum Verschliessen und Öffnen von Verbindungswegen zwischen der Verdampferkammer 5 und den einzelnen Kühlfächern könnten anders als Schieber, z.B. als Klappen oder dergleichen, ausgebildet sein.

## Patentansprüche

1. Kühlschrank, mit mindestens zwei übereinander angeordneten Kühlfächern (2; 3), von denen eines als ein Tiefkühlfach (2) ausgebildet ist, und mit mindestens einem einen Teil eines Kühlkreislaufes bildenden Verdampfers (10), **dadurch gekennzeichnet, dass**
die Kühlfächer (2; 3) mittels einer über den gemeinsamen Verdampfer (10) anhand eines Ventilators umgewälzten Kühlluft kühlbar sind, wobei der Verdampfer (10) in einer separaten Verdampferkammer (5) untergebracht ist und Mittel zum Verschliessen und Öffnen von Verbindungswegen zwischen dieser Verdampferkammer (5) und den einzelnen Kühlfächern (2; 3) vorhanden sind, wobei zum Abtauen des Verdampfers (10) die Verbindungswege zu allen Kühlfächern (2; 3) verschliessbar sind und die Luft allein in der Verdampferkammer (5) zirkulierbar ist, wobei Mittel zur vorübergehenden Erwärmung dieser Luft vorgesehen sind.

2. Kühlschrank nach Anspruch 1, **dadurch gekennzeichnet, dass** die Verdampferkammer (5) von aussen an eine Wand des Tiefkühlfaches (2) angrenzt, wobei die Verbindungswege zwischen der Verdampferkammer (5) und dem Tiefkühlfach (2) eine oder mehrere verschliessbare Öffnungen (12; 13) in einer Trennwand (11) zwischen der Verdampferkammer (5) und dem Tiefkühlfach (2) umfassen.

3. Kühlschrank nach Anspruch 2, **dadurch gekennzeichnet, dass** die Mittel zum Verschliessen und Öffnen der Öffnungen (12; 13) durch einen Schieber (14; 16) gebildet sind.

4. Kühlschrank nach Anspruch 2 oder 3, **dadurch gekennzeichnet, dass** im oberen Bereich der Trennwand (11) eine oder mehrere Eintrittsöffnungen (12) für die über den im wesentlichen aufrecht angeordneten Verdampfer (10) umgewälzte Kühlluft angeordnet sind, wobei die im Tiefkühlfach (2) zirkulierende Kühlluft über eine oder mehrere im unteren Bereich der Trennwand (11) vorgesehene Austrittsöffnungen (13) von unten in den Verdampfer (10) geführt ist.

5. Kühlschrank nach einem der Ansprüche 2 bis 4, **dadurch gekennzeichnet, dass** die Verdampferkammer (5) an eine Rückwand (4) des Tiefkühlfaches (2) angrenzend angeordnet ist.

6. Kühlschrank nach einem der Ansprüche 2 bis 5, **dadurch gekennzeichnet, dass** das unterste der Kühlfächer (2; 3) das Tiefkühlfach (2) bildet, wobei in einer oberen Wand (15) der Verdampferkammer (5) einerseits eine Anzahl von Anschlussöffnungen (18) vorgesehen ist, die zu den einzelnen, oberhalb des Tiefkühlfaches (2) angeordneten Kühlfächern (3) führen, und anderseits eine Anzahl von Rückführöffnungen (17) für die in den einzelnen Kühlfächern (3) zirkulierende Kühlluft vorhanden ist.

7. Kühlschrank nach Anspruch 6, **dadurch gekennzeichnet, dass** zum Verschliessen der Verbindungswege von der Verdampferkammer (5) zu den einzelnen, oberhalb des Tiefkühlfaches (2) angeordneten Kühlfächern (3) zwecks Abtauen des Verdampfers (10) die Anschlussöffnungen (18) zum jeweiligen Kühlfach an die Rückführöffnungen (17) anschliessbar sind.

8. Kühlschrank nach Anspruch 7, **dadurch gekennzeichnet, dass** zum Verschliessen der Verbindungswege von der Verdampferkammer (5) zu den einzelnen, oberhalb des Tiefkühlfaches (2) angeordneten Kühlfächern (3) in den Anschluss- bzw. Rückführöffnungen (18, 17) ansteuerbare Schliessorgane (18', 17'), wie zum Beispiel Schieber, enthalten sind, durch welche die Luft durch eine Verbindungsleitung (20) direkt wieder in die Verdampferkammer geleitet wird.

9. Kühlschrank nach einem der Ansprüche 1 bis 8, **dadurch gekennzeichnet, dass** die Mittel zur vorübergehenden Erwärmung der Luft in der Verdampferkammer (5) beim Abtauen des Verdampfers (10) durch eine Heizschlange (19) gebildet sind.
